# EUROPÄISCHE PATENTSCHRIFT

(11) **EP 2 047 571 B1**
(45) Veröffentlichungstag und Bekanntmachung des Hinweises auf die Patenterteilung: **20.04.2011**
(21) Anmeldenummer: 07765225.3
(22) Anmeldetag: 18.07.2007
(51) Int. Cl.: H01R 24/00, H01R 13/66

(54) **Steckverbinder für die Telekommunikations- und Datentechnik**
Plug connector for telecommunications and data technology
Connecteur enfichable pour les techniques de l'informatique et des télécommunications

(30) Priorität: 04.08.2006 DE 102006036459
(43) Veröffentlichungstag der Anmeldung: 15.04.2009
(73) Patentinhaber: ADC GmbH, 14167 Berlin (DE)
(72) Erfinder: HETZER, Ulrich, 15831 Mahlow (DE); MÖSSNER, Frank, 12277 Berlin (DE)
(86) Internationale Anmeldenummer: PCT/EP2007/006363
(87) Internationale Veröffentlichungsnummer: WO 2008/014891

(56) Entgegenhaltungen:
- EP-A2- 0 844 697
- WO-A-02/15339
- WO-A-97/47083
- WO-A1-2006/078760

## Beschreibung

Die Erfindung betrifft einen Steckverbinder für die Telekommunikations- und Datentechnik gemäß dem Oberbegriff des Anspruchs 1.

Derartige Steckverbinder sind beispielsweise RJ45-Buchsen oder -Stecker, wobei eine solche RJ45-Buchse in der WO 02/15339 bzw. eine gattungsgemäße Steckverbindung in der WO 97/47083 A1 beschrieben ist.

In der WO 97/47083 A1 werden Ferrit-Kerne verwendet, um die die Adern zwischen den ersten und zweiten Kontakten gewickelt werden. Dabei verlaufen jeweils vier Adern von zwei Kontaktpaaren über jeweils vier gemeinsame Ferrit-Kerne. Weiter offenbart die WO 97/47083 A1 eine Ausführungsform mit einem Ferrit-Block, der Löcher aufweist, wobei jeweils ein Kontakt durch ein Loch im Ferrit-Block geführt ist.

Weiter ist aus der DE 298 19 314 U1 ein buchsenartiger Steckverbinder bekannt, mit einem dielektrischen Steckverbindergehäuse und in dem Steckverbindergehäuse angeordneten Kontakten für die Herstellung einer Verbindung zu den Kontakten eines in eine Einstecköffnung des Steckverbindergehäuses eingefügten zugeordneten Steckverbinders, sowie mit externen Anschlusskontakten zur Herstellung einer elektrischen Verbindung zu dem buchsenartigen Steckverbinder, mit einer Anordnung zur galvanischen Entkopplung der Kontakte für den zugeordneten Steckverbinder von den externen Anschlusskontakten sowie mit einer Filtereinrichtung, wobei ein im Wesentlichen vollständig in das Steckverbindergehäuse einfügbares Element, welches sowohl die Kontakte für den zugeordneten Steckverbinder als auch die externen Anschlusskontakte hält und in welchem sowohl die Anordnung zur galvanischen Entkopplung als auch die Filtereinrichtung angeordnet ist. Die Anordnung zur galvanischen Entkopplung und die Filtereinrichtung umfassen Induktivitäten, welche durch Spulen mit Ferrit-Ringkern gebildet sind, deren Mittenachsen jeweils parallel zueinander ausgerichtet sind. Transformatoren zur galvanischen Entkopplung wirken als Bandpass, was insbesondere bei breitbandigen Übertragungen nach CAT6 als auch 10 Gigabit/s-Ethernet-Anwendungen von Nachteil ist.

Bei CAT6 oder 10 Gigabit/s-Ethernet-Anwendungen tritt neben den bekannten Übersprecheffekten innerhalb eines Steckverbinders, wie NEXT (Near End Cross Talk) und FEXT (Far End Cross Talk), ein erhöhter Einfluss des so genannten ANEXT (Alien Near End Cross Talk) bzw. AFEXT (Alien Far End Cross Talk) bei benachbarten Steckverbindern auf. Der Einfluss des ANEXT bzw. AFEXT nimmt mit höheren Signalübertragungsraten stark zu. Dieses AXT (Alien Cross Talk) setzt sich zusammen aus dem direkten AXT zwischen den Steckverbindern und dem indirekten AXT über die Gegen- zu Gleichtaktwandlung des Steckverbinders, der Gleichtaktkopplung zwischen den angeschlossenen Kabeln und der Gleich- zu Gegentaktwandlung im gestörten Steckverbinder.

Aus der WO 2006/078760 ist ebenfalls ein gattungsgemäßer Steckverbinder bekannt. In einer Ausführungsform werden die Adernpaare paarweise durch Löcher in einem Ferrit-Block geführt. Alternativ werden die Adernpaare durch eine gemeinsame Ferrit-Hülse geführt, wobei die Adernpaare durch ein Kreuz-Element getrennt sind. In einer anderen alternativen Ausführungsform werden jeweils nur zwei Adernpaare durch Ferrit-Hülsen geführt, wobei die Ferrit-Hülsen als separate Hülsen oder als Doppel-Hülse ausgebildet sind. Die Anordnungen dienen dabei der Reduzierung des ANEXT und AFEXT.

Der Erfindung liegt daher das technische Problem zugrunde, einen Steckverbinder für die Telekommunikations- und Datentechnik zu schaffen, mittels dessen bei hohen Übertragungsraten von CAT6 bzw. 10 Gigabit/s-Ethernet der Einfluss des AXT weiter reduziert wird.

Die Lösung des technischen Problems ergibt sich durch den Gegenstand mit den Merkmalen des Anspruchs 1. Weitere vorteilhafte Ausgestaltungen der Erfindung ergeben sich aus den Unteransprüchen.

Hierzu ist allen Adernpaaren jeweils eine Gleichtaktfilter-Anordnung zugeordnet. Hierdurch wird paarweise ein störendes Gleichtaktsignal gedämpft, so dass dieser gedämpfte Gleichtaktanteil nicht zu einem AXT in einem benachbarten Steckverbinder führt. Gleichzeitig dämpft die Gleichtaktfilter-Anordnung auch eingekoppelte Gleichtaktsignale von anderen Steckverbindern.

Dabei ist die Gleichtakt-Anordnung als Ferrit-Hülse ausgebildet, wobei jedem Adernpaar eine eigene Ferrit-Hülse zugeordnet ist, wohingegen eine einzelne Ferrit-Hülse für das ganze Kabel kaum Wirkung hätte. Der Grund hierfür ist, dass die Gleichtaktsignale auf den unterschiedlichen Adernpaaren nicht zwangsläufig die gleiche Richtung haben. Daher muss die Gleichtaktstörung für jedes Adernpaar separat reduziert werden.

Weiter ist ein separater Ferrit-Hülsenhalter vorgesehen, der die Ferrit-Hülsen hält, wobei der Ferrit-Hülsenhalter selbst durch das Gehäuse des Steckverbinders bzw. die Adern gehalten wird. Dabei ist der Ferrit-Hülsenhalter derart ausgebildet, dass sich die einzelnen Ferrit-Hülsen nicht berühren und so magnetische Kopplungen vermieden werden.

Vorzugsweise erfolgt eine Gleichtaktfilter-Anordnung bei einer Steckverbindung sowohl auf der Stecker- als auch auf der Buchsenseite, wobei jedoch die jeweilige Ausbildung der Gleichtaktfilter-Anordnung unterschiedlich sein kann.

Die Erfindung wird nachfolgend anhand eines bevorzugten Ausführungsbeispieles näher erläutert. Die Fig. zeigen:
- Fig. 1: eine schematische Darstellung einer Gleichtaktdrossel auf einer Leiterplatte für die ersten und zweiten Kontakte (Stand der Technik),
- Fig. 2: eine Explosionsdarstellung eines Steckverbinders (Stand der Technik),
- Fig. 3: eine Explosionsdarstellung eines Steckverbinders mit Ferrit- Hülsenhalter und
- Fig. 4: eine Explosionsdarstellung eines Ferrit-Hülsenhalters mit Ferrit- Hülsen.

In der Fig. 2 ist ein Steckverbinder 1 in einer Explosionsdarstellung gezeigt. Der Steckverbinder 1 umfasst ein Steckverbindergehäuse 2, eine Leiterplatte 3, einen Niederhalter 4 und einen Kabelmanager 5. Das Steckverbindergehäuse 2 ist im dargestellten Beispiel als Buchsengehäuse mit verschiedenen Rast- und Einsteckmitteln ausgebildet. An den Seitenflächen ist das Steckverbindergehäuse 2 mit einem Schirmblech 6 ausgebildet. Die Leiterplatte 3 ist auf ihrer Vorderseite mit einem Satz von zweiten Kontakten 7 und auf ihrer Rückseite mit einem Satz von ersten Kontakten 8 bestückt, die als Schneid-Klemm-Kontakte ausgebildet sind. Jeweils ein Kontakt 7 ist mit einem Kontakt 8 verbunden. Die Leiterplatte 3 wird dann in das Steckverbindergehäuse 2 eingeführt. Dabei durchdringen Zylinderstifte 9 des Steckverbindergehäuses 2 Bohrungen in Leiterplatte 3, so dass Steckverbindergehäuse 2 und Leiterplatte 3 zueinander justiert und fixiert sind. Die als HF-Kontakte ausgebildeten Kontakte 7 ragen dann in eine von der Vorderseite des

Steckverbindergehäuses zugängliche Öffnung hinein. Anschließend wird der Niederhalter 4 über die Kontakte 8 des zweiten Satzes geschoben und mit dem Steckverbindergehäuse 2 verrastet. Hierzu ist der Niederhalter 4 an der Stirnseite mit Rastnasen 10 ausgebildet und weist durchgehende Öffnungen 11 für die Schneid-Klemm-Kontakte 8 auf. Des Weiteren ist der Niederhalter 4 mit zwei Rasthaken 12 ausgebildet, die zur Verrastung mit einem Kabelmanager 5 dienen. Der Kabelmanager 5 ist im Wesentlichen quadratisch ausgebildet und weist mittig eine Öffnung auf, um die ein zylindrischer Ansatz 14 angeordnet ist. Die Öffnung erstreckt sich von der Rückseite durchgehend bis zur Vorderseite, wobei in der Öffnung ein Führungskreuz 17 angeordnet ist, dass die Öffnung in vier Segmente unterteilt. Dabei wird jeweils ein zugehöriges Adernpaar eines Datenkabels in einem Segment geführt. Hinsichtlich des weiteren Aufbaus des Steckverbinders wird hiermit ausdrücklich auf die WO 02/15339 Bezug genommen.

In der Fig. 1 ist nun schematisch eine nicht erfindungsgemäße Ausführungsform der Gleichtaktfilter-Anordnung für einen Steckverbinder gemäß Fig. 2 dargestellt. Auf der Leiterplatte 3 sind zwei zugehörige Schneid-Klemm-Kontakte 8 dargestellt, mittels derer die Adern eines Adernpaares kontaktiert werden. Die beiden Schneid-Klemm-Kontakte 8 sind elektrisch über jeweils eine Leiterbahn 20, 21 mit einem SMD-Bauelement 22 verbunden, das eine Gleichtaktdrossel 23 mit Ferrit-Ring 24 umfasst. Über Leiterbahnen 25, 26 sowie nicht dargestellte Durchkontaktierungen ist das SMD-Element 22 mit den zugehörigen HF-Kontakten 7 auf der anderen Seite der Leiterplatte 3 verbunden. Hierdurch wird paarweise das Gleichtaktsignal auf dem Adernpaar reduziert, so dass dieses Adernpaar eine geringere Störquelle für benachbarte Steckverbinder darstellt. Im dargestellten Ausführungsbeispiel wurde die Gleichtaktdrossel 23 nur für ein Adernpaar dargestellt. Es versteht sich, dass bei einer RJ45-Buchse gemäß Fig. 2 für die vier Adernpaare vier Gleichtaktdrosseln 23 Anwendung finden. Alternativ kann auch das Steckverbindergehäuse 2 bzw. der Niederhalter 4 und/oder der Kabelmanager 5 aus Ferrit-Material bestehen bzw. Ferrit-Material enthalten.

In der Fig. 3 ist ein erfindungsgemäßer Steckverbinder 1 in Form eines Steckers dargestellt, wobei das Steckverbindergehäuse zweiteilig ausgebildet ist und ein Oberteil 31 und ein Unterteil 32 umfasst, die miteinander verrastbar sind. Hierzu ist das Oberteil 31 mit Rasthaken 33 ausgebildet, die in Rastöffnungen 34 des Unterteils 32 eingreifen. In dem Unterteil 32 ist ein Kabelmanager 35 angeordnet, der eine definierte Führung der Adern zu den HF-Kontakten 30 des Steckers gewährleistet. Hinter dem Kabelmanager 35 ist ein Ferrit-Hülsenhalter 36 angeordnet, der zum Halten von vier Ferrit-Hülsen 37 dient. Die anzuschließenden Adern werden dabei paarweise durch die Ferrit-Hülse 37 und anschließend im Kabelmanager 35 geführt. Der Ferrit-Hülsenhalter 36 ist dabei derart ausgebildet, dass sich die vier Ferrit-Hülsen 37 nicht berühren, so dass Rückkopplungen von magnetischen Strömen vermieden werden. Der Ferrit-Hülsenhalter 36 ist dabei nicht separat an dem Gehäuse befestigt, sondern wird durch die Adern bzw. aufeinander gepressten Ober- und Unterteile 31, 32 gehalten. Der Ferrit-Hülsenhalter 36 besteht vorzugsweise aus Kunststoff.

Wie aus Fig. 4 ersichtlich, ist der Ferrit-Hülsenhalter 36 zweiteilig ausgebildet und umfasst ein Vorderteil 38 und ein Hinterteil 39. Das Vorderteil 38 umfasst einen Grundkörper 40, der Einbuchtungen 41, jeweils um 90° versetzt zueinander, aufweist. Diese Einbuchtungen 41 nehmen die Ferrit-Hülsen 37 auf. Des Weiteren weist der Grundkörper 40 zylindrische Ansätze 42 mit Klemmnoppen 43 auf. Wie in Fig. 3 zu erkennen, wird eine Ferrit-Hülse 37 zwischen vier zylindrischen Ansätzen 42 mit Klemmnoppen 43 festgeklemmt. Dabei sind Vorderteil 38 und Hinterteil 39 nahezu identisch aufgebaut. Um Vorderteil 38 und Hinterteil 39 miteinander zu verbinden, weisen jeweils zwei zylindrische Ansätze 42 Zapfen 44 auf, die in eine Öffnung 45 des gegenüberliegenden zylindrischen Ansatzes 42 eindringen. Weiter weisen die Grundkörper 40 noch Haltezapfen 46 auf.

### Bezugszeichenliste

- 1: Steckverbinder
- 2: Steckverbindergehäuse
- 3: Leiterplatte
- 4: Niederhalter
- 5: Kabelmanager
- 6: Schirmblech
- 7: HF-Kontakte
- 8: Schneid-Klemm-Kontakte
- 9: Zylinderstifte
- 10: Rastnasen
- 11: Öffnungen
- 12: Rasthaken
- 14: zylindrischer Ansatz
- 17: Führungskreuz
- 20: Leiterbahn
- 21: Leiterbahn
- 22: SMD-Bauelement
- 23: Gleichtaktdrossel
- 24: Ferrit-Ring
- 25: Leiterbahn
- 26: Leiterbahn
- 30: HF-Kontakte
- 31: Oberteil
- 32: Unterteil
- 33: Rasthaken
- 34: Rastöffnungen
- 35: Kabelmanager
- 36: Ferrit-Hülsenhalter
- 37: Ferrit-Hülse
- 38: Vorderteil
- 39: Hinterteil
- 40: Grundkörper
- 41: Einbuchtungen
- 42: zylindrische Ansätze
- 43: Klemmnoppen
- 44: Zapfen
- 45: Öffnungen
- 46: Haltezapfen

## Patentansprüche

1. Steckverbinder (1) für die Telekommunikations- und Datentechnik zum Anschließen eines symmetrischen Datenkabels, wobei der Steckverbinder (1) ein elektrisch isolierendes Steckverbindergehäuse (2) sowie erste Kontakte und zweite Kontakte umfasst, wobei mittels der ersten Kontakte (8) mehrere Adernpaare eines symmetrischen Datenkabels kontaktiert werden und mittels der zweiten Kontakte (7, 30) ein elektrischer Kontakt mit den Kontakten eines komplementären Steckverbinders herstellbar ist, wobei jeweils zwei erste Kontakte (8) einem Adernpaar zugeordnet sind und jedem ersten Kontakt (8) ein zweiter Kontakt (7, 30) zugeordnet ist, wobei die ersten Kontakte (8) mit ihren zugeordneten zweiten Kontakten (7, 30) galvanisch verbunden sind, wobei allen Adernpaaren jeweils eine Gleichtaktfilter-Anordnung zugeordnet ist,
**dadurch gekennzeichnet, dass**
die Gleichtaktfilter-Anordnungen als Ferrit-Hülsen (37) ausgebildet sind, die als separate Bauteile an einem Ferrit-Hülsenhalter (36) befestigt sind, wobei der Ferrit-Hülsenhalter (36) derart ausgebildet ist, dass die Ferrit-Hülsen (37) sich nicht berühren.

2. Steckverbinder nach Anspruch 1, **dadurch gekennzeichnet, dass** der Ferrit-Hülsenhalter (36) zweiteilig ausgebildet ist und ein Vorderteil (38) und ein Hinterteil (39) umfasst, die jeweils einen Grundkörper (40) umfassen, wobei die Grundkörper (40) Einbuchtungen (41) aufweisen, die jeweils um 90° zueinander versetzt sind und die Ferrit-Hülsen (37) aufnehmen, wobei die Grundkörper (40) weiter zylindrische Ansätze (42) mit Klemmnoppen (43) aufweisen, wobei die Ferrit-Hülsen (37) zwischen jeweils zwei zylindrischen Ansätzen (42) mit Klemmnoppen (43) vom Vorderteil (38) und Hinterteil (39) festgeklemmt werden.

3. Steckverbinder nach Anspruch 1 oder 2, **dadurch gekennzeichnet, dass** die zylindrischen Ansätze (42) Zapfen (44) und Öffnungen (45) aufweisen, wobei beim Zusammenstecken von Vorderteil (38) und Hinterteil (39) die Zapfen (44) des einen Teils in die Öffnungen (45) des anderen Teils eindringen.

4. Steckverbinder nach einem der vorangegangenen Ansprüche, **dadurch gekennzeichnet, dass** die Grundkörper (40) Haltezapfen (46) aufweisen.

## Claims

1. Plug-in connector (1) for telecommunications and data technology for the purpose of connecting a symmetrical data cable, the plug-in connector (1) comprising an electrically insulating plug-in connector housing (2) as well as first contacts and second contacts, contact being made with a plurality of core pairs of a symmetrical data cable by means of the first contacts (8), and it being possible for an electrical contact to be produced with the contacts of a complementary plug-in connector by means of the second contacts (7, 30), in each case two first contacts (8) being assigned to a core pair, and a second contact (7, 30) being assigned to each first contact (8), the first contacts (8) being DC-connected to their associated second contacts (7, 30), in each case one common-mode filter arrangement being assigned to all of the core pairs, **characterized in that** the common-mode filter arrangements are in the form of ferrite sleeves (37) which are fixed as separate components to a ferrite sleeve holder (36), the ferrite sleeve holder (36) being designed such that the ferrite sleeves (37) do not come into contact with one another.

2. Plug-in connector according to Claim 1, **characterized in that** the ferrite sleeve holder (36) has a two-part design and comprises a front part (38) and a rear part (39), which each comprise a base body (40), the base body (40) having bays (41) which are in each case offset through 90° with respect to one another and accommodate the ferrite sleeves (37), the base body (40) further having cylindrical attachments (42) with clamping protrusions (43), the ferrite sleeves (37) being fixedly clamped between in each case two cylindrical attachments (42) with clamping protrusions (43) by the front part (38) and the rear part (39).

3. Plug-in connector according to Claim 1 or 2, **characterized in that** the cylindrical attachments (42) have journals (44) and openings (45), with the journals (44) of one part entering the openings (45) in the other part when the front part (38) and the rear part (39) are assembled.

4. Plug-in connector according to one of the preceding claims, **characterized in that** the base bodies (40) have holding journals (46).

## Revendications

1. Connecteur enfichable (1) pour la technique des télécommunications et des données, destiné à raccorder un câble de données symétrique,
le connecteur enfichable (1) présentant un boîtier de connecteur enfichable électriquement isolant (2) ainsi que des premiers contacts et des deuxièmes contacts, plusieurs paires de fils d'un câble de données symétrique entrant en contact au moyen des premiers contacts (8) et un contact électrique avec les contacts d'un connecteur enfichable complémentaire pouvant être établi au moyen des deuxièmes contacts (7, 30), deux premiers contacts (8) étant respectivement associés à une paire de fils et un deuxième contact (7, 30) étant associé à chaque premier contact (8), les premiers contacts (8) étant reliés galvaniquement aux deuxièmes contacts (7, 30) qui leur sont associés,
un arrangement de filtre en mode commun étant à chaque fois associé à toutes les paires de fils, **caractérisé en ce que**
les arrangements de filtre en mode commun sont réalisés sous la forme de douilles en ferrite (37), lesquelles sont fixées sous la forme de composants séparés à un support de douilles en ferrite (36), le support de douilles en ferrite (36) étant configuré de telle sorte que les douilles en ferrite (37) ne se touchent pas.

2. Connecteur enfichable selon la revendication 1, **caractérisé en ce que** le support de douilles en ferrite (36) est réalisé en deux parties et comprend une partie avant (38) et une partie arrière (39), lesquelles comprennent respectivement un corps de base (40), les corps de base (40) présentant des creux (41) qui sont respectivement décalés de 90° entre eux et accueillent les douilles en ferrite (37), les corps de base (40) présentant en outre des éléments rapportés cylindriques (42) avec des boutons de serrage (43), les douilles en ferrite (37) étant coincées à chaque fois entre deux éléments rapportés cylindriques (42) avec des boutons de serrage (43) par la partie avant (38) et la partie arrière (39).

3. Connecteur enfichable selon la revendication 1 ou 2, **caractérisé en ce que** les éléments rapportés cylindriques (42) présentent des tenons (44) et des ouvertures (45), les tenons (44) d'une partie pénétrant dans les ouvertures (45) de l'autre partie lors de l'enfichage mutuel de la partie avant (38) et de la partie arrière (39).

4. Connecteur enfichable selon l'une des revendications précédentes, **caractérisé en ce que** les corps de base (40) présentent des tenons de maintien (46).
